# FASCICULE DE BREVET EUROPEEN

(11) **EP 2 111 363 B1**
(45) Date de publication et mention de la délivrance du brevet: **25.03.2015**
(21) Numéro de dépôt: 08714607.2
(22) Date de dépôt: 13.02.2008
(51) Int. Cl.: B65D 53/00, B65D 41/32, B65D 41/04, B65D 41/46

(54) **BOUCHON SANS JOINT RAPPORTE**
KAPPE OHNE MONTIERTE DICHTUNG
CAP WITH NO ATTACHED SEAL

(30) Priorité: 13.02.2007 CA 2577886
(43) Date de publication de la demande: 28.10.2009
(73) Titulaire: Tetra Laval Holdings & Finance S.A., 1009 Pully (CH)
(72) Inventeur: PERRIN, Gérard, 69150 Decines (FR); PIONCHON, Henri, F-69006 Lyon (FR)
(74) Mandataire: Hartmann, Jean-Luc
(86) Numéro de dépôt international: PCT/CA2008/000284
(87) Numéro de publication internationale: WO 2008/098362

(56) Documents cités:
- CA-A1- 1 178 927
- CA-A1- 1 178 927
- CA-A1- 1 196 606
- CA-A1- 1 196 606
- CA-A1- 2 057 907
- US-A- 3 815 771
- US-A- 4 089 463
- US-A- 4 276 989
- US-A- 4 276 989
- US-A- 4 398 645
- US-A- 4 461 392

## Description

La présente invention a pour objet un bouchon sans joint rapporté utilisable pour fermer et étancher l'ouverture du goulot d'un contenant, telle qu'une bonbonne de liquide.

Par "bouchon sans joint rapporté", on entend un bouchon qui permet de fermer de façon étanche l'ouverture du goulot d'un contenant notamment de liquide, sans avoir nécessairement besoin d'un joint d'étanchéité habituellement constitué d'un disque de mousse se plaçant sous l'opercule du bouchon, ou alternativement d'un cordon injecté ou moulé agissant comme joint torique. Pour recevoir ce type de joint, les bouchons existants peuvent être pourvus d'une gorge disposée en dessous de l'opercule où vient se loger le joint. La pression exercée par l'anneau de tension ou le système d'accrochage lors du montage du bouchon comprime le joint sur la surface supérieure de l'ouverture du goulot et assure ainsi l'étanchéité voulue.

Tel que précédemment mentionné, la présente invention a pour objet un bouchon qui assure une excellente étanchéité sans pour autant avoir un tel joint rapporté.

Il existe déjà des bouchons sans joint rapporté. A titre d'exemples non limitatifs ou peut se référer aux brevets américains suivants:
US 3.325.033 (WEATON) de 1967;
US 3.815.771 (MARKS) de 1974;
US 4.106.653 (MARTINELLI) de 1978;
US 4.416.383 (FRAHM et al.) de 1983;
US 4.560.077 (DUTT) de 1985;
US 4.884.707 (CRISCI) de 1989;
US 4.645.088 (MENICHETTI) de 1987; et
US 4.905.852 (ZUMBUHL) de 1990.

Les brevets en question décrivent des bouchons qui ne nécessitent pas de joint rapporté dans la mesure où ils sont pourvus de lèvres circulaires, de dents et/ou de protubérances qui se trouvent sous l'opercule axialement au col du bouchon ou sur la jupe périphérique de celui-ci en vue de venir prendre appui à même le goulot et ainsi obtenir l'étanchéité désirée. Les bouchons en question sont bien entendu destinés à venir s'accrocher à même des retraits spécifiquement prévus à cet effet dans la partie externe du goulot.

Si tous les bouchons sans joint rapporté connus de la Demanderesse semblent a priori fonctionner, il n'en demeure pas moins qu'il existe un problème lorsque le contenant que l'on cherche à fermer est gros, comme c'est le cas des bonbonnes d'eau de 3, 4 et 5 gallons telles que celles utilisées en position renversée dans des fontaines de distribution. Avec ce genre de bonbonnes, il est en effet difficile d'obtenir une bonne étanchéité, notamment lors de leur transport. Il est également difficile d'obtenir un bon effet d'imperméabilité, d'étanchéité et d'herméticité pour assurer un maintien de la pureté initiale du contenu. Le bon effet d'imperméabilité est important pour assurer le maintien de la pureté initiale du contenu. L'utilisation de bouchons faits d'une seule matière, *viz.* sans joint, est également importante pour atteindre cet effet. On peut comprendre ici que les manutentions de stockage ou de livraison provoquent un mouvement de l'eau ou tout autre liquide stocké dans la bonbonne, ce qui peut créer un véritable effet de ressac. Par ailleurs, la bonbonne une fois placée sur la fontaine usuellement en position renversée, crée une pression qui s'exerce sur le bouchon du fait que le liquide qui s'écoule est remplacé par de l'air dont la pression assure un transfert par gravité. L'action de l'atmosphère exerce également une pression extérieure variable suivant les conditions météorologiques (température, pression). C'est le difficile équilibrage entre pression interne et pression externe qui doit soustraire le bouchon au risque de fuite.

La présente invention a pour objet un bouchon sans joint rapporté qui permet de répondre à tous les besoins ci-dessus évoqués en terme d'imperméabilité, étanchéité et effet hermétique.

Le bouchon sans joint rapporté selon l'invention pour fermer une ouverture de goulot d'un contenant comprend, comme éléments de base:
- un opercule de fermeture;
- une jupe périphérique dimensionnée pour s'emboîter autour du goulot, cette jupe ayant une surface interne pourvue de moyens d'attache capables de s'engager à même le goulot et ainsi pouvoir assurer l'accrochage du bouchon à même le goulot;
- une première lèvre circulaire qui se trouve en saillie sous l'opercule de fermeture à proximité de l'ouverture du goulot, cette première lèvre se trouvant pliée contre le goulot vers l'ouverture de celui-ci lorsque le bouchon est fixé et permettant ainsi d'éviter tout effet de ressac lorsque le contenant est déplacé; et
- une seconde lèvre circulaire externe à la première et positionnée pour être elle aussi pliée contre le goulot dans une direction opposée à celle de la première lèvre lorsque le bouchon est fixé.

La combinaison de ces éléments de base dans un bouchon sans joint rapporté est déjà connue en soi, comme le confirme à titre non limitatif, le contenu des brevets américains US 4.416.383; 4.645.088 et US 4.905.852, ci-dessus mentionnés.

On connaît également le document US 4 461 392 qui se rapporte à un bouchon à vis pour bouteille plastique selon le préamule de la revendication 1, possédant une collerette d'étanchéité annulaire principale s'étendant à partir de la paroi supérieure du bouchon pour être en prise avec la surface de paroi supérieure du col de la bouteille. La collerette principale est souple et suffisamment large pour couvrir une majeure partie de la surface de paroi supérieure de façon à s'adapter aux irrégularités de cette surface. Le bouchon possède en outre une collerette d'étanchéité annulaire secondaire s'étendant radialement vers le bas à partir de la paroi supérieure du bouchon pour être en prise avec la paroi latérale extérieure du col de bouteille.

On connaît également le document CA 1 196 606 qui se rapporte à un bouchon en plastique possédant une lèvre d'étanchéité circulaire qui est disposée dans la zone de jonction entre la partie de paroi du bouchon et la partie d'extrémité de bouchon, et s'étend intérieurement selon un angle incliné. À son plus petit diamètre, la lèvre d'étanchéité possède une partie d'étanchéité arrondie. Au-dessous de la partie d'étanchéité, la lèvre d'étanchéité est élargie vers l'extérieur selon une configuration en entonnoir, pour recevoir le goulot d'un conteneur. Selon cette disposition, une mesure d'étanchéité fiable est obtenue à la partie de paroi extérieure du col de conteneur, même lorsqu'il existe des variations larges de tolérances. Dans chaque cas, la zone d'étanchéité qui s'étend circulairement autour du goulot du conteneur est de configuration linéaire, qui améliore l'effet d'étanchéité de la lèvre d'étanchéité.

Le bouchon selon la présente invention se distingue toutefois des bouchons existants en ce que sa seconde lèvre est elle aussi en saillie sous l'opercule de fermeture autour de la première lèvre, et est en outre pourvue de plusieurs dents ou protubérances positionnées pour former plusieurs points de contact avec le goulot lorsque la seconde lèvre est en position pliée et ainsi former plusieurs barrières d'étanchéité avec un effet d'escalier. Les dents ou protubérances épousent ainsi la forme du goulot et absorbe les défauts et rayures de surfaces dues à des imperfections de fabrication ou des accidents de manutention.

Il convient de mentionner que l'utilisation de petites dents ou protubérances dans un bouchon est déjà connue en soi, comme l'atteste à titre d'exemples non limitatifs les brevets américains US 3.325.033; US 4.106.653 et US 4.884.707, ci-dessus mentionnée. Toutefois, dans ces brevets existants, les dents ou protubérances ne sont pas positionnées à même une lèvre repliable mais directement à même la surface interne du bouchon, ce qui ne donne pas du tout le même effet. Elles agissent en effet comme joints complémentaires.

On comprendra ici que le fait d'avoir des dents ou protubérances sur une lèvre permet par l'effet ressort (ou voir souplesse) de l'ensemble lèvres plus dents et/ou protubérances, d'obtenir un contact différent sur le col des bonbonnes ou contenants.

Selon une caractéristique, les première et seconde lèvres sont réunies par une zone plus épaisse pour renforcer leur rigidité et ainsi les rendre moins flexibles, ce qui les amène à se plier avec plus de pression sur le goulot et assurer un effet de coupe de succion.

Selon une caractéristique de l'invention, l'opercule a une surface inférieure pourvue d'une dépression circulaire formant une gorge adjacente à la première lèvre. Cette gorge donne aussi un espace de repli à la première lèvre, ce qui assure ainsi un reflux plus facile en cas de ressac et donc une meilleure efficacité et étanchéité.

La jupe périphérique a une partie supérieure interne pourvue d'une rainure formant, de par sa position, une troisième lèvre externe aux deux autres, cette troisième lèvre applique une pression sur le bouchon lorsque celui-ci est fixé au goulot et assure ainsi un meilleur serrage de l'anneau de tension du bouchon contre le bourrelet du goulot, avec en outre une compression maximale des première et seconde lèvres en position pliée et un point de contact supplémentaire avec le goulot.

Comme il est de pratique habituelle, la jupe du bouchon selon l'invention est avantageusement pourvue d'une patte de traction associée à un mince de déchirement pour faciliter son retrait. Le bouchon est également avantageusement injecté en une seule pièce en matière plastique.

Les divers avantages de la présente invention ainsi que son fonctionnement sont mieux compris à la lecture de la description non limitative qui suit d'un mode de réalisation préféré de l'invention, faite en se référant aux dessins annexés dans lesquels:
La figure 1 est une vue en perspective de dessous d'un bouchon sans joint rapporté selon un mode de réalisation préféré de l'invention;
La figure 2 est une vue en coupe partielle du bouchon illustré sur la figure 1 lorsque celui-ci est placé pour fins d'installation sur le goulot d'un contenant;
La figure 3 est une vue similaire à la figure 2, montrant le bouchon lorsque celui-ci est partiellement enfoncé; et
La figure 4 est une vue similaire aux figures 2 et 3, montrant le bouchon lorsque celui-ci est totalement installé sur le goulot du contenant.

Le bouchon 1 sans joint rapporté, le mode de réalisation préféré de l'invention illustré dans les dessins annexés, est destiné à fermer l'ouverture du goulot 2 d'un contenant tel que par exemple, une bonbonne d'eau utilisable en position renversée dans une fontaine de distribution. Comme il est de pratique habituelle, le bouchon 1 comprend un opercule de fermeture 3 autour duquel se projette une jupe 5 dimensionnée pour s'emboîter autour du goulot 2. La jupe 5 a une surface interne pourvue de moyens d'attache au goulot illustré, qui, dans le mode de réalisation consistent en un anneau de tension 7 positionné pour pouvoir s'engager sous un bourrelet 9 formé à même le goulot pour pouvoir ainsi assurer la fixation du bouchon à même le goulot. La façon dont l'anneau de tension 7 se trouve placé sous le bourrelet 9 du goulot pour ainsi maintenir le bouchon en position fermée est illustrée plus précisément sur la figure 4.

Le bouchon 1 comprend également une première lèvre circulaire 11 qui se trouve en saillie sous l'opercule de fermeture 3 à proximité de l'ouverture du goulot. Cette première lèvre se trouve en pratique pliée contre le goulot vers l'ouverture de celui-ci lorsque le bouchon est fixé, tel que cela se trouve illustré là encore sur la figure 4. Dans cette position pliée, la première lèvre 11 permet d'éviter tout effet de ressac lorsque le contenant est déplacé.

Le bouchon comprend également une seconde lèvre circulaire 13 qui est externe à la première et positionnée pour se trouver elle aussi pliée contre le goulot dans une direction opposée à celle de la première lèvre lorsque le bouchon est fixé. La position pliée de la seconde lèvre, une fois le bouchon installé, est là encore clairement illustrée sur la figure 4.

Cette structure de base du bouchon 1 est déjà connue en soi, tel que cela a déjà été mentionné dans le préambule de la description.

La seconde lèvre 13 est elle-même placée en saillie directement sous l'opercule de fermeture 3 autour de la première lèvre et est en outre pourvue de plusieurs dents ou protubérances 15 positionnées pour former plusieurs points de contact avec la surface du goulot 9 lorsque la seconde lèvre 13 est en position pliée. Ceci permet ainsi de former plusieurs barrières d'étanchéité avec un effet d'escalier. En outre, les dents ou protubérances 15 en épousant la forme du goulot absorbent les défauts et/ou rayures de surface dues à des imperfections de fabrication ou à des accidents de manutention.

Les premiere et seconde lèvres 11 et 13 peuvent être réunies par une zone plus épaisse, ce qui permet de renforcer leur rigidité et ainsi les rendre moins flexibles. Ceci les amène donc à se plier avec plus de pression, à conserver un effet de ressort sur le goulot et assurer un effet de coupe de succion.

Tel qu'on le voit illustré sur les dessins, l'opercule a une surface inférieure pourvue d'une dépression circulaire 19 formant une gorge adjacente à la première lèvre 11. Cette gorge donne en pratique un espace de repli à la première lèvre et assure ainsi un reflux plus facile en cas de ressac et donc une meilleure étanchéité. La position particulière et l'avantage que peut avoir la présence de cette dépression circulaire 19 en usage sont là encore plus clairement illustrés sur la figure 4.

Selon l'invention, la jupe périphérique 5 a une partie supérieure interne pourvue d'une rainure 21 formant, de par sa position, une troisième lèvre 23 externe aux deux autres, qui crée une tension radiale et applique une pression sur le bouchon lorsque celui-ci est fixé au goulot et qui assure donc un meilleur serrage de l'anneau de tension 7 contre le bourrelet 9 du goulot 2, avec en outre une compression maximale des première et seconde lèvres 11 et 13 en position pliée. La troisième lèvre 23 assure également un point de contact supplémentaire avec le goulot.

Bien entendu, comme il est de pratique habituelle, la jupe peut avantageusement être pourvue d'une patte de traction 25 associée à un mince de déchirement 27 pour faciliter le retrait du bouchon à même le goulot.

Le bouchon selon l'invention est de préférence injecté en une seule pièce en matière plastique.

De par sa structure, il présente plusieurs avantages. Tout d'abord, il assure une imperméabilité parfaite du goulot. Il assure également une bonne étanchéité tout en faisant barrière aux échanges entre le contenu de la bonbonne et l'extérieur. Ceci évidemment est essentiel pour protéger de toute contamination du liquide destiné à la consommation humaine. Le bouchon selon l'invention a donc l'avantage d'être parfaitement hermétique.

De par sa structure et la position de ses lèvres, le mouvement de l'eau et de tout autre liquide contenu dans la bonbonne aussitôt après que celle-ci est remplie, se trouve bloqué. Lors d'une manutention de stockage et de livraison, il n'y a donc plus de problème potentiel de fuite.

À ce sujet, on notera à nouveau que la première lèvre 11 a l'avantage de contenir le ressac au coup de bélier provoqué par le mouvement du liquide dans le goulot. Du fait du profil de la gorge, elle permet ainsi au liquide de refluer. La troisième lèvre 23 a également l'avantage de corriger éventuellement la différence propre à chaque modèle de bonbonne et ainsi assurer une parfaite tension de l'anneau 7. La troisième lèvre 23 en se positionnant force de plus près la tension exercée sur l'opercule et de ce fait, plaque encore mieux les première et seconde lèvres 11 et 13 sur le dessus du goulot.

Il va de soi que diverses modifications pourraient être apportées au mode de réalisation qui vient d'être illustré sans pour autant sortir du cadre de la présente invention telle que revendiquée ci-après.

## Revendications

1. Un bouchon (1) sans joint rapporté pour fermer une ouverture de goulot (2) d'un contenant, ce bouchon étant du type comprenant :
- un opercule de fermeture (3) ;
- une jupe (5) périphérique dimensionnée pour s'emboîter autour dudit goulot (2), ladite jupe ayant une surface interne pourvue de moyens d'attache capables de s'engager à même le goulot (2) et pour ainsi pouvoir assurer l'accrochage du bouchon (1) à même ledit goulot (2);
- une première lèvre circulaire (11) qui se trouve en saillie sous l'opercule de fermeture (3) à proximité de l'ouverture du goulot (2), ladite première lèvre (11) se trouvant pliée contre le goulot (2) vers l'ouverture de celui-ci lorsque le bouchon (1) est fixé ;
- une seconde lèvre circulaire (13) externe à la première lèvre (11) et positionnée pour pouvoir se trouver elle aussi pliée contre le goulot (2) dans une direction opposée à celle de la première lèvre (11) lorsque le bouchon (1) est fixé ; où
- l'opercule de fermeture (3) a une surface inférieure pourvue d'une dépression circulaire (19) formant une gorge adjacente à la première lèvre (11), cette gorge donnant un espace de repli à la dite première lèvre (11) assurant ainsi un reflux plus facile en cas de ressac lorsque le contenant est déplacé ; où
- ladite seconde lèvre (13) est elle aussi en saillie sous l'opercule de fermeture (3) autour de la première lèvre (11), **caractérisé en ce** que ladite seconde lèvre (13) est en outre pourvue de plusieurs dents ou protubérances (15) positionnées pour former plusieurs points de contact avec le goulot (2) lorsque la seconde lèvre (13) est en position pliée et ainsi former plusieurs barrières d'étanchéité avec un effet d'escalier, lesdites dents ou protubérances (15) épousant ainsi la forme du goulot (2) et absorbant les défauts et rayures de surfaces dues à des imperfections de fabrication ou des accidents de manutention ; et
en ce que la jupe (5) périphérique a une partie supérieure interne pourvue d'une rainure (21) formant, de par sa position, une troisième lèvre (23) externe aux deux autres,
qui peut créer une tension radiale et appliquer une pression sur le bouchon (1) lorsque celui-ci est fixé au goulot (2) et assurer ainsi un meilleur serrage d'un anneau de tension (7) dudit bouchon (1) contre un bourrelet (9) périphérique externe au goulot, avec en outre une compression des première (11) et seconde lèvres (13) en position pliée et un point de contact supplémentaire avec le goulot (2).

2. Le bouchon (1) selon la revendication 1, **caractérisé en ce que** la jupe (5) est pourvue d'une patte de traction (25) associée à un mince de déchirement (27) pour faciliter le retrait du bouchon (1) du goulot (2).

3. Le bouchon (1) selon l'une quelconque des revendications 1 à 2, **caractérisé en ce qu**'il est injecté en une seule pièce de plastique.

4. Le bouchon (1) selon l'une quelconque des revendications 1 à 3, **caractérisé en ce que** le contenant est une bonbonne de liquide et **en ce que** ledit bouchon (1) est fixé sur le goulot (2) de la bonbonne.

## Patentansprüche

1. Verschluss (1) ohne angeformte Dichtung zum Verschließen einer Flaschenhalsöffnung (2) eines Behälters, wobei dieser Verschluss von der Art ist, die Folgendes umfasst:
- eine Verschlussabdeckung (3);
- eine umlaufende Schürze (5), die bemessen ist, um um den Flaschenhals (2) herum zu passen, wobei die Schürze eine Innenfläche aufweist, die mit Anbringungsmitteln versehen ist, die in der Lage sind, direkt am Flaschenhals (2) einzugreifen, und um somit die Halterung des Verschlusses (1) direkt am Flaschenhals (2) sicherstellen zu können;
- eine erste kreisförmige Lippe (11), die sich unter der Verschlussabdeckung (3) vorstehend in der Nähe der Öffnung des Flaschenhalses (2) befindet, wobei die erste Lippe (11) an den Flaschenhals (2) in Richtung auf seine Öffnung umgebogen ist, wenn der Verschluss (1) befestigt wird;
- eine zweite kreisförmige Lippe (13) außerhalb der ersten Lippe (11), die positioniert ist, um ihrerseits in einer Richtung, die derjenigen der ersten Lippe (11) entgegengesetzt ist, an den Flaschenhals (2) umgebogen zu sein, wenn der Verschluss (1) befestigt wird; wobei
- die Verschlussabdeckung (3) eine untere Oberfläche aufweist, die mit einer kreisförmigen Vertiefung (19) versehen ist, die eine Rille neben der ersten Lippe (11) bildet, wobei diese Rille einen Umschlagraum für die erste Lippe (11) bietet und somit einen leichteren Rückfluss im Falle einer Aufwallung sicherzustellen, wenn der Behälter umgestellt wird; wobei
- die zweite Lippe (13) ebenfalls unter der Verschlussabdeckung (3) um die erste Lippe (11) herum vorsteht,
**dadurch gekennzeichnet, dass** die zweite Lippe (13) ferner mit mehreren Zähnen oder Vorsprüngen (15) versehen ist, die positioniert sind, um mehrere Kontaktpunkte mit dem Flaschenhals (2) zu bilden, wenn sich die zweite Lippe (13) in der umgebogenen Position befindet, und um somit mehrere Dichtsperren mit einem Stufeneffekt zu bilden, wobei sich die Zähne oder Vorsprünge (15) somit an die Form des Flaschenhalses (2) anpassen und oberflächlichen Defekte und Kratzer absorbieren, die auf Herstellungsmängel oder Unfälle bei der Handhabung zurückzuführen sind; und
dass die umlaufende Schürze (5) einen inneren oberen Teil aufweist, der mit einer Rille (21) versehen ist, die durch ihre Position eine dritte Lippe (23) bildet, die außerhalb der beiden anderen liegt, die eine Radialspannung schaffen kann und einen Druck auf den Verschluss (1) ausüben kann, wenn dieser am Flaschenhals (2) befestigt wird, und somit ein besseres Spannen eines Spannrings (7) des Verschlusses (1) an einer umlaufenden Wulst (9) außerhalb des Flaschenhalses sicherstellen kann, und zwar ferner mit einer Kompression der ersten (11) und zweiten (13) Lippen in der umgebogenen Position und einem zusätzlichen Kontaktpunkt mit dem Flaschenhals (2).

2. Verschluss (1) nach Anspruch 1, **dadurch gekennzeichnet, dass** die Schürze (5) mit einer Zuglasche (25) versehen ist, die mit einem Sollbruchelement (27) verknüpft ist, um das Abnehmen des Verschlusses (1) von dem Flaschenhals (2) zu erleichtern.

3. Verschluss (1) nach einem der Ansprüche 1 bis 2, **dadurch gekennzeichnet, dass** er aus einem einzigen Stück Kunststoff gespritzt wird.

4. Verschluss (1) nach einem der Ansprüche 1 bis 3, **dadurch gekennzeichnet, dass** der Behälter eine Flüssigkeitskorbflasche ist und dass der Verschluss (1) am Flaschenhals (2) der Korbflasche befestigt ist.

## Claims

1. A cap (1) without additional seal for closing an opening at a neck (2) of a container, the cap comprising:
- a closing disc (3);
- a peripheral skirt (5) sized to fit around the neck (2), the peripheral skirt having an internal surface provided with engaging means for engaging the neck (2) and to thereby allow attachment of the cap (1) onto the neck (2);
- a first annular sealing lip (11) projecting downwardly from under the closing disc (3), near the opening at the neck (2), the first annular sealing lip (11) being folded against the neck (2) and toward the opening of it when the cap (1) is attached;
- a second annular sealing lip (13) external to the first annular sealing lip (11) and positioned so as to be also folded against the neck (2), in a direction opposite of that of the first annular sealing lip (11) when the cap (1) is attached;
- where the closing disc (3) has a lower surface provided with a circular recess (19) forming a groove adjacent to the first lip (11), this groove forms a space where the first lip (11) may be folded ensuring, thus, an easier reflux in case of backwash effect when the container is moved;
- where the second annular sealing lip (13) also projects downwardly from under the closing disc (3), around the first annular dealing lip (11),
**characterized in that** the second annular sealing lip (13) being further provided with a plurality of teeth or protrusions (15) positioned to form several contact points with the neck (2) when the second lip (13) is in a folded position, thus forming a plurality of sealing barriers with a staircase effect, the teeth of protrusions (15) thereby matching a shape of the neck (2) and absorbing surface defects or scratch due to manufacture imperfections or handling accidents and **in that** the peripheral skirt (5) has an upper internal portion provided with a groove (21) which forms, by its position, a third lip (23) external to the first and second lips, which can create a radial tension and apply a pressure onto the cap (1) when this one is attached to the neck (2), and ensuring a better tightening of a tension ring (7) of the cap (1) to an annular bead (9) external to the neck (2), with a compression of the first lip (11) and second lip (13) in a folded position and an additional contact point with the neck (2).

2. The cap of claim 1, **characterized in that** the peripheral skirt (5) is provided with a pulling tap (25) associated with a score line (27) in order to facilitate removal of the cap (1) from the neck (2).

3. The cap of any of claim 1 or 2, **characterized in that** it is injected into one single piece of plastic material.

4. The cap of any of claims 1 to 3, **characterized in that** the container is a liquid container and **in that** said cap (1) is attached to the neck (2) of the liquid container.
